# EUROPÄISCHE PATENTSCHRIFT

(11) **EP 0 602 470 B1**
(45) Veröffentlichungstag und Bekanntmachung des Hinweises auf die Patenterteilung: **28.08.1996**
(21) Anmeldenummer: 93119478.1
(22) Anmeldetag: 03.12.1993
(51) Int. Cl.: F42D 5/04, C06B 21/00, F42D 1/04

(54) **Verfahren zum Unterbrechen einer Sprengschnur für den Fall einer ungewünschten Detonation und Vorrichtung zur Durchführung des Verfahrens**
Method for interrupting a detonating cord in case of an unwanted detonation and device for putting this method into practice
Méthode pour couper un cordeau détonant dans le cas d'une détonation accidentelle et dispositif pour la mise en oeuvre d'une telle méthode

(30) Priorität: 16.12.1992 DE 4242458
(43) Veröffentlichungstag der Anmeldung: 22.06.1994
(73) Patentinhaber: SPRENGSTOFFWERK GNASCHWITZ GmbH, D-02692 Gnaschwitz (DE)
(72) Erfinder: Mann, Thomas, Dipl.-Chem., D-02625 Bautzen (DE); Göder, Reimund, Dipl.-Chem., D-02625 Bautzen (DE); Hering, Siegfried, Ing., D-02692 Grosspostwitz (DE)
(74) Vertreter: Kupfermann, Fritz-Joachim, Dipl.-Ing.

(56) Entgegenhaltungen:
- US-A- 3 342 131
- US-A- 4 432 268

## Beschreibung

Die Erfindung bezieht sich auf ein Verfahren zum Unterbrechen einer Sprengschnur für den Fall, daß eine ungewünschte Detonation durch die Sprengschnur läuft, wobei der Durchlauf dieser Detonation an einer definierten Detonationsstelle ein Trennelement auslöst, eine Vorrichtung zur Durchführung dieses Verfahrens und die Verwendung dieser Vorrichtung.

Sprengschnüre bestehen aus einer Sprengstoffseele und einem diese umgebenden Mantel. Der Sprengstoff, beispielsweise Nitropenta, kann in Granulatform mit einer Korngröße von ca. 0,2 mm zur Verarbeitung kommen. In der US-PS 29 82 210 ist eine solche Sprengschnur beschrieben, bei der der Mantel aus Metall besteht. Die US-PS 31 25 024 beschreibt eine Sprengschnur mit einem Gewebemantel. Bei der Herstellung solcher Sprengschnüre wird der rieselfähige Sprengstoff durch einen Trichter als rieselnder Strahl im freien Fall in die um den Strahl gesponnene Ummantelung geschüttet. Das zum Umspinnen verwendete Material sind beispielsweise Polypropylenbänder, um die zur weiteren Verfestigung Polypropylenschnüre gesponnen werden. Eine so gefertigte Sprengschnur wird nach der Vollendung der Umspinnung auf eine Vorratstrommel gewickelt und danach oder unmittelbar zur Weiterverarbeitung aus dem Spinnraum in einen anderen Behandlungsraum transportiert.

Wenn die Sprengschnur während des Spinnvorganges auf Grund irgendeines Behandlungsfehlers detonieren sollte, dann stellt dies für das Bedienungspersonal zwar eine Gefahr dar; die Folgen einer solchen Detonation sind für das Personal aber vertretbar. Größere Gefahr besteht, wenn die Detonation auf die Vorratstrommel übergreift. Diese Gefahr darf insbesondere deswegen nicht vernachlässigt werden, weil sich die Detonation in der Sprengschnur mit einer Geschwindigkeit von ca. 6000 m/sec fortpflanzt.

Aus der US-PS 4 432 268, die als den nächtsliegenden Stand der Technik auzusehen ist, ist eine Trennvorrichtung für Dreigramm-Sprengschnüre bekannt, die aus einem Block besteht, der auf detonationssicherem Abstand zwei parallele Durchbrüche aufweist, die miteinander mittels sie verbindender Durchbrüche verbunden sind. Die Sprengschnur wird durch den ersten Durchbruch hindurch geführt, bildet dann eine Schleife und wird schließlich durch den zweiten Durchbruch zurückgeführt. Es sind stets mehrere den ersten und den zweiten Durchbruch verbindende Durchbrüche vorgesehen. Die vorgeschlagene Anzahl schwankt zwischen drei und neunzehn.

Beim Auflaufen einer Detonation in dem ersten Durchbruch sollen Druckwellen der Detonation durch die verbindenden Durchbrüche hindurchlaufen und die Sprengschnur im zweiten parallelen Durchbruch durchtrennen. Das Durchtrennen mittels einer Druckluftwelle setzt einen stets ausreichenden Luftdruck voraus. Schon Schwankungen im Schnurdurchmesser im zweiten dem Durchtrennen dienenden Durchbruch können ein teilweises Verpuffen fördern und die Druckwelle schwächen. Das Vorsehen mehrerer Durchbrüche deutet auf eine statistische Unsicherheit der Durchtrennung hin. Eine solche statistische Unsicherheit ist unzulässig. Die Durchtrenn-Unsicherheit steigt zudem noch an, wenn die Vorrichtung bei dickeren Sprengschnüren eingesetzt werden sollte, bei denen das Gefährdungspotential steigt.

Ein weiterer wesentlicher Nachteil der bekannten Vorrichtung besteht in seiner räumlichen Länge. Wo wenig Platz zur Verfügung steht, ist die Vorrichtung nicht einsetzbar, weil zu dem Block stets noch die Schleife hinzukommt.

Es ist Aufgabe der Erfindung, ein Verfahren und eine Vorrichtung zu schaffen, mit denen es möglich ist, die Sprengschnur im Falle der Detonation zwischen einem detonierenden Abschnitt, beispielsweise im Bereich einer Herstellungsmaschine, und einem nicht detonierten Abschnitt, in dem beispielsweise eine Weiterverarbeitung erfolgt, sicher zu unterbrechen, bevor die Detonation den Abschnitt erreicht, der nicht detonieren soll oder darf.

Die gestellte Aufgabe ist erfindungsgemäß mit einem Verfahren gelöst, bei dem der Durchlauf dieser Detonation an einer definierten Detonationsstelle ein bewegliches mechanisches Trennelement auslöst, das mit Sicherheit einen von der Detonation noch nicht erfaßten Abschnitt der Sprengschnur an einer Schnittstelle abtrennt, so daß dieser Abschnitt von der Detonation nicht mehr erreicht werden kann, wobei die Länge des Sprengschnurteils zwischen dieser definierten Detonationserfassungsstelle und dieser Schnittstelle so bemessen wird, daß die Detonation diese Schnittstelle erst erreichen kann, wenn das mechanische Trennelement den Abschnitt der Sprengschnur abgetrennt hat.

Die große Betriebssicherheit der Vorrichtung besteht darin, daß die Detonation selbst für die mechanische Durchtrennung des noch nicht detonierten Teiles der Sprengschnur sorgt. Diese mechanische Durchtrennung und der mit dem mechanischen Trennelement verbundene Schereffekt sind betriebssicher.

Eine Vorrichtung zur Durchführung des Verfahrens hat einen Block aus hochreißfestem Material, der zwei in einem detonationssicheren Abstand voneinander angeordnete Durchbrüche aufweist, durch die eine Sprengschnur in einer Schleife hindurchgeführt ist, wobei die Durchbrüche im Inneren des Blockes mittels einer Verbindungsbohrung verbunden sind, und ist dadurch gekennzeichnet, daß -in dieser Verbindungsbohrung ein als Trennelement wirkender Schlagbolzen verschieblich gelagert ist; und -die Schleifenlänge vom ersten Durchbruch zum zweiten Durchbruch so lang ausgebildet ist, daß der Schlagbolzen, wenn er durch eine Detonation in der Sprengschnur im ersten Durchbruch in Richtung auf den zweiten Durchbruch verschoben wird, die noch nicht detonierte Sprengschnur im zweiten Durchbruch durchschlägt und abtrennt, bevor die Detonation an diesem zweiten Durchbruch aufläuft.

Damit ist eine sehr gedrängte und kleinbauende, wirkungsvolle Vorrichtung geschaffen, in der der Schlagbolzen von einem die Detonation und damit den Detonationsdruck aufnehmenden Durchbruch zum anderen geschlagen wird, bevor dort die Detonation aufläuft. Der Schlagbolzen schert die Sprengschnur im zweiten Durchbruch ab und versperrt ihn. Die in ihn eventuell einlaufende Detonation findet damit einen Anschlag, der das Weiterlaufen der Detonation verhindert. Der auf Zug belastete, der Weiterverarbeitung zugeführte undetonierte Teil der Sprengschnur wird auf Grund der Zugbewegung vorzugsweise vor dem Auflaufen auf den vom eingefahrenen Schlagbolzen gesperrten Durchbruch weggezogen, sodaß eine Gefahr des Weiterlaufens der Detonation noch weiter verringert ist.

Nach einer weiteren Ausgestaltung der Erfindung ist vorgesehen, daß der Detonationsunterbrecher und der Schlagbolzen aus Stahl bestehen. Aus Stahl haben sich diese Teile als besonders funktionstüchtig erwiesen.

Nach einer weiteren Ausgestaltung der Erfindung ist vorgesehen, daß wenigstens der Stahl des Schlagbolzens gehärtet ist. Die Gefahr einer Verformung durch die Detonation ist damit verringert, und der Schlagbolzen bleibt mit großer Sicherheit in seinem Führungsdurchbruch verschieblich.

Nach einer weiteren Ausgestaltung der Erfindung ist vorgesehen, daß der Schlagbolzen an seiner Durchtrennseite mit einer Schneidkante versehen ist. Die Schneidkante erleichtert die Durchtrennung.

Nach einer weiteren Ausgestaltung der Erfindung ist eine Verwendung derart vorgesehen, daß die Schleife über eine Schleifenumlenkrolle geführt und die Schleifenlänge vom ersten Durchbruch zum zweiten Durchbruch so lang ausgebildet ist, daß der Schlagbolzen den zweiten Durchbruch mit dem noch undetonierten Abschnitt der Sprengschnur nach dem Durchtrennen der Sprengschnur bereits abgeschlossen hat, wenn die Detonation an diesem zweiten Durchbruch aufläuft. Die Schleife ist damit das Ausgleichsglied, das dem Schlagbolzen die erforderliche Zeit gibt, um den undetonierten Abschnitt der Sprengschnur rechtzeitig zu durchtrennen.

Nach einer weiteren Ausgestaltung der Erfindung ist eine Verwendung derart vorgesehen, daß dem ersten der auf detonationssicherem Abstand angeordneten Durchbrüche, auf den die Detonation zuerst aufläuft, die Sprengschnur aus ihrer Herstellungsmaschine zuführbar ist und daß die den zweiten Durchbruch durchlaufende Sprengschnur nach dem Verlassen dieses zweiten Durchbruches der Bevorratung auf einer Vorratstrommel oder der Weiterverarbeitung zuführbar ist. Obwohl die Vorrichtung mannigfaltig einsetzbar ist, so eignet sie sich besonders zwischen der Herstellungs-, beispielsweise der Spinnmaschine und der Weiterverarbeitungsstelle, die entweder die unmittelbar benachbarte Vorratstrommel oder eine Weiterverarbeitungsstelle in einem benachbarten Produktionsraum sein kann.

Die Erfindung wird anhand der Zeichnung näher erläutert. Es zeigen:
Fig. 1 einen Schnitt durch eine Vorrichtung zur Unterbrechung einer Sprengschnur für den Fall einer unerwünschten Detonation, mit zwei Durchführungen für die Enden einer Sprengschnurschleife in einem als Detonationsunterbrecher ausgebildeten Körper,
Fig.2 einen Schnitt durch die Vorrichtung nach Fig.1 längs der Linie II-II in Fig.1,
Fig. 3 die Darstellung der Sprengschnurführung vor und hinter dem Detonationsunterbrecher mit der vollständigen Ausbildung der in Fig.1 angedeuteten Sprengschnurschleife und der Zuführung von einer nicht dargestellten Spinnmaschine,
Fig. 4 eine Ansicht D nach Fig.3, die insbesondere die Sprengschnurführung zeigt, nachdem die Sprengschnur den Detonationsunterbrecher verlassen hat,
Fig. 5 eine Umlenkvorrichtung für die Sprengschnur bis zum Einlaufen der Sprengschnur in eine aufwickelnde Vorratstrommel,
Fig.6 die Wirkungsweise des Detonationsunterbrechers beim Auflaufen einer Detonation.

Fig. 1 und 2 zeigen die Vorrichtung zur Unterbrechung einer Sprengschnur für den Fall einer ungewünschten Detonation. Das Kernstück 3 dieser Vorrichtung wird im folgenden als Detonationsunterbrecher bezeichnet. Dieser Detonationsunterbrecher 3 besteht aus einer stählernen Walze, deren Material gegebenfalls gehärtet sein kann. Quer zur Achse 5 des Detonationsunterbrechers 3 erstrecken sich zwei Durchbrüche in Form einer ersten Bohrung 6 und einer zweiten Bohrung 7. Der gegenseitige Abstand A der Bohrungen 6 und 7 ist so bemessen, daß die Detonation in einer der Bohrungen 6 in der anderen Bohrung 7 keine Detonation initiieren kann. Im ausgeführten Beispiel wird in die erste Bohrung 6 eine Sprengschnur 8 eingeführt von der Umfangsseite 3a des Detonationsunterbrechers 3 her. Die Sprengschnur 8 durchzieht die Bohrung 6 mit einem Sprengschnurabschnitt 8a in Richtung des Pfeiles B. Über eine angedeutete Schleife 8b wird die Sprengschnur mit dem Abschnitt 8c in Richtung des Pfeiles C in Gegenrichtung erneut zum Detonationsunterbrecher 3 und von der Seite 3b her durch dessen zweite Bohrung 7 geführt. Nach dem Verlassen des Detonationsunterbrechers 3 erfolgt dann eine Weiterführung der Sprengschnur zu einer Vorratstrommel und/oder einer weiteren Bearbeitungsstelle. Die Weiterführung der Sprengschnur 8 zur Vorratstrommel 16 ist anhand der Fig. 4 und 5 erläutert.

Die Bohrungen 6 und 7 können parallel verlaufen, können aber auch gegeneinander geneigt sein, wie es aus Fig.1 zu ersehen ist. Die Bohrungen 6 und 7 müssen auch nicht in der aus Fig. 1 zu ersehenden Ebene verlaufen; sie können ebenso um die Achse 5 gegeneinander verstellt sein. Wichtig ist nur, daß der gegenseitige Abstand A so groß gewählt ist, daß keine gegenseitige Detonationsinitiierung möglich ist.

In Richtung der Achse 5 ist quer zu den Bohrungen 6 und 7 eine weitere Verbindungsbohrung 9 vorgesehen, die die Bohrungen 6 und 7 verbindet. Die Verbindungsbohrung 9 beginnt außen und führt durch den Bereich der zweiten Bohrung 7 zur ersten Bohrung 6. Von außen her ist die Verbindungsbohrung 9 mittels einer Verschlußschraube 10 verschlossen. In der Verbindungsbohrung 9 befindet sich zwischen den Bohrungen 6 und 7 ein Schlagbolzen 11. Der Schlagbolzen 11 ist in der Verbindungsbohrung 9 frei verschieblich; er besteht vorzugsweise aus gehärtetem Stahl und ist an seiner der zweiten Bohrung 7 zugewandten Seite mit einer Schneidkante 11a versehen.

Die Sprengschnur 8 verläßt, wie nicht näher erläutert ist, vertikal von oben eine nicht dargestellte Spinnmaschine; sie läuft, wie Fig.3 zeigt, mehrmals geschlungen über ein Abzugssrad 12 in eine Umlenkrolle 13 ein und von dieser in die erste Bohrung 6 des Detonationsunterbrechers 3. Die Schleife 8b wird gebildet mit Hilfe einer Umlenkrolle 14. Von der Umlenkrolle 14 wird der Sprengschnurabschnitt 8c dann zur zweiten Bohrung 7 zurück und durch diese hindurchgeführt. Anhand von Fig. 4 ist zu erkennen, wie eine weitere Umlenkrolle 15 die Sprengschnur 8 zu einem nicht dargestellten Fangbügel 17 mit zwei Leitrollen 18 und einer Übergaberolle 19 führt. Der aus Fig.5 zu erkennende Fangbügel 17 ist auf nicht dargestellte Weise zwischen den Flanschen der Vorratstrommel 16 hin und her verfahrbar, um so die Sprengschnur 8 gleichmäßig auf die Vorratstrommel 16 aufzuwickeln. Die Vorratstrommel 16 übt dabei auf die Sprengschnur 8 eine Zugkraft aus, so daß die Sprengschnur 8 von der Spinnmaschine durch die Vorrichtung und damit durch den Detonationsunterbrecher 3 gezogen wird. Im Detonator liegt damit auch an dem Sprengschnurabschnitt 8c eine Zugspannung an, die durch einen Pfeil E in Fig.1 und 4 angegeben ist.

Der Detonationsunterbrecher 3 ist ausgelegt für verschiedene Sprengschnurgewichte, damit in den Bohrungen 6 und 7 nicht zuviel Spiel vorliegt. Für jede Sprengschnursorte ist deshalb ein dieser angepaßter Detonationsunterbrecher 3 vorgesehen. Es gibt also angepaßte Detonationsunterbrecher 3 für Sprengschnurgewichte von 12 gr/m, 20 gr/m, 40 gr/m und 100 gr/m. Die Sprengschnüre mit Schnurgewichten von 12 und 20 gr/m werden mit 12 Metern pro Sekunde durch die Vorrichtung hindurchgezogen. Die Sprengschnüre mit Schnurgewichten von 40 und 100 gr/m laufen mit etwa 8 Meter pro Sekunde durch die Vorrichtung hindurch.

Fig. 6 zeigt die angestrebte Wirkung des Detonationsunterbrechers 3 . Die Sprengschnur 8 läuft, wie aus Fig.1,3 und 6 besonders deutlich zu ersehen ist, je nach Sprengschnurgewicht mit einer Geschwindigkeit von beispielsweise 8 oder 12 Metern pro Sekunde durch den Detonationsunterbrecher 3 und die Schleife 8b hindurch. Läuft über die Sprengschnur 8 eine Detonation in die erste Bohrung 6 ein, dann kann sich der sich dabei ausbildende Luftdruck im Bereich der Erweiterung der Bohrung 9, der Detonationsstelle 3d, ausdehnen; er trifft dabei auf den Schlagbolzen 11 und treibt diesen auf die zweite Bohrung 7 zu. Die Detonation durchläuft, während der Schlagbolzen 11 zur zweiten Bohrung 7 getrieben wird, die Sprengschnurschleife 8b. Noch bevor die Detonation in der Sprengschnur 8 die zweite Bohrung 7 erreicht, hat der Schlagbolzen 11 die Sprengschnur in der zweiten Bohrung 7 durchtrennt. Wie aus Fig.6 zu erkennen ist, hat der an der Sprengschnur 8 liegende Zug den noch nicht detonierten Teil des Sprengschnurabschnittes 8c weggezogen. Die Detonation läuft nun auf den Schlagbolzen 11 auf und bleibt dort stehen.

Wie schnell die Detonation die zweite Bohrung 7 erreicht, hängt unmittelbar von der Länge der Schleife 8b und der Art des Sprengstoffes in der Sprengschnur 8 ab. Diese muß also so bemessen werden, daß die Detonation erst auf die zweite Bohrung 7 auflaufen kann, wenn der Schlagbolzen 11 den Abschnitt 8c der Sprengschnur 8 durchtrennt hat. Da die Fortpflanzungsgeschwindigkeit der Detonation von beispielsweise 6000 m/sec bekannt ist, läßt sich die Schleifenlänge ohne weiteres errechnen.

## Patentansprüche

1. Verfahren zum Unterbrechen einer Sprengschnur (8) für den Fall, daß eine ungewünschte Detonation durch die Sprengschnur (8) läuft, wobei der Durchlauf dieser Detonation an einer definierten Detonationsstelle ein bewegliches mechanisches Trennelement (11) auslöst, das mit Sicherheit einen von der Detonation noch nicht erfaßten Abschnitt (8c) der Sprengschnur (8) an einer Schnittstelle abtrennt, so daß dieser Abschnitt von der Detonation nicht mehr erreicht werden kann, wobei die Länge des Sprengschnurteils zwischen dieser definierten Detonationserfassungsstelle (3d) und dieser Schnittstelle so bemessen wird, daß die Detonation diese Schnittstelle erst erreichen kann, wenn das mechanische Trennelement (11) den Abschnitt (8c) der Sprengschnur (8) abgetrennt hat.

2. Vorrichtung zur Durchführung des Verfahrens nach Anspruch 1, mit einem Block (3) aus hochreißfestem Material, der zwei in einem detonationssicheren Abstand (A) voneinander angeordnete Durchbrüche (6,7) aufweist, durch die eine Sprengschnur (8) in einer Schleife (8b) hindurchgeführt ist, wobei die Durchbrüche (6,7) im Inneren des Blockes (3) mittels einer Verbindungsbohrung (9) verbunden sind, dadurch gekennzeichnet, daß
- in dieser Verbindungsbohrung (9)ein als Trennelement wirkender Schlagbolzen (11) verschieblich gelagert ist; und
- die Schleifenlänge vom ersten Durchbruch (6) zum zweiten Durchbruch (7) so lang ausgebildet ist, daß der Schlagbolzen (11), wenn er durch eine Detonation in der Sprengschnur (8) im ersten Durchbruch (6) in Richtung auf den zweiten Durchbruch (7) verschoben wird, die noch nicht detonierte Sprengschnur (8) im zweiten Durchbruch (7) durchschlägt und abtrennt, bevor die Detonation an diesem zweiten Durchbruch (7) aufläuft.

3. Vorrichtung nach Anspruch 2, dadurch gekennzeichnet, daß der Block (3) und der Schlagbolzen (11) aus Stahl bestehen.

4. Vorrichtung nach Anspruch 2, dadurch gekennzeichnet, daß wenigstens der Stahl des Schlagbolzens (11) gehärtet ist.

5. Vorrichtung nach einem der Ansprüche 3 oder 4, dadurch gekennzeichnet, daß der Schlagbolzen (11) an seiner Durchtrennseite mit einer Schneidkante (11a) versehen ist.

6. Verwendung einer Vorrichtung nach einem der Ansprüche 2 bis 5, dadurch gekennzeichnet, daß die Schleife (8b) über eine Schleifenumlenkrolle (14) geführt und die Schleifenlänge vom ersten Durchbruch (6) zum zweiten Durchbruch (7) so lang ausgebildet ist, daß der Schlagbolzen (11) den zweiten Durchbruch (7) mit dem undetonierten Abschnitt (8c) der Sprengschnur (8) nach dem Durchtrennen der Sprengschnur (8) bereits abgeschlossen hat, wenn die Detonation an diesem zweiten Durchbruch aufläuft.

7. Verwendung gemäß Anspruch 6 dadurch gekennzeichnet, daß die Sprengschnur (8), aus einer Herstellungsmaschine kommend, zum ersten auf detonationssicherem Abstand (A) angeordneten Durchbruch (6), auf den im Falle einer Detonation diese zuerst auflanfen würde, gelangt, und daß die den zweiten Durchbruch (7) bei detonationslosem Betrieb unversehrt durchlaufende Sprengschnur (8) nach dem Verlassen dieses zweiten Durchbruches (7) zu einer Vorratstrommel oder zur Weiterverarbeitung gelangt.

## Claims

1. Method for interrupting and detonating cord (8) in case of an unwanted detonation running through the detonating cord (8), whereby the running of that mentioned detonation triggers at a defined detonation point a moveable, mechanical element (11), which reliable separates a section (8c) of the detonating cord (8) not yet caught by the detonation, so that the so mentioned separated section (8c) can no longer be reached by the detonating, whereby the length of the section (8b) of detonating cord between the defined detonation point caught by the detonation and point of interruption is measured so that the detonation running through the detonation cord could not have reached the mentioned point of interruption, when the mechanical separating element (11) has separated the section (8c) of the detonating cord (8).

2. Device for putting the method of claim 1 into practice with a block (3) made out of a highly tearresistant material having two through holes (6,7) arranged at a detonation secure distance (A) from each other, through those an detonating cord (8) is led in a loop (8b), whereby the through holes (6,7) inside the block (3) are connected by means of a connecting bore (9), characterised in that
- a stroke bolt (11) acting as a separating element is supported moveably in that connecting bore (9),
and
- the length of loop from the first through hole (6) to the second through hole (7) is designed so long that, when the stroke bolt (11) is displaced in the direction of the second through hole (7) by a detonation in the detonation cord (8) in the first through hole (6), the stroke bolt (11) penetrates and separates the undetonated detonating cord (8) in the second through hole (7) before the detonation runs up to that second through hole (7).

3. Device according to claim 2, characterized in that the block (3) and the stroke bolt (11) are made out of steel.

4. Device according to claim 2, characterized in that at least the steel of the stroke bolt (11) is hardened.

5. Device according to claim 3 or 4, characterized in that the stroke bolt (11) is equipped with a cutting edge (11a) on its cutting side.

6. Use of a device according to claim 2 to 5, characterized in that the loop (8b) is guided via a loop reversing control device (14) and the loop length from the first through hole (6) to the second through hole (7) is designed in such a way, that the stroke bolt (11) has already cut through the detonating cord (8) within the undetonated section (8c) and has sealed the second through hol (7), when the detonation runs up to that second through hole (7).

7. Use of a device according to claim 6, characterized in that the detonating cord (8) - coming from the manufacturing mashine - reaches the first through hole (6) arranged at a detonation-proof distance (A) from the second through hole (7), which mentioned first through hole (6) reliable would be arrived by the detonation, and that the detonating cord (8) passing the second through hole (7) in the undetonated mode leaves the second through hole (7) arriving a delivery drum or being led to further handling operations.

## Revendications

1. Procédé pour couper un cordon détonant (8) dans le cas où une détonation accidentelle parcourt le cordon détonant (8), le parcours de cette détonation déclenchant à un emplacement de détection bien défini de la détonation, un élément mécanique mobile de coupure (11) qui sépare d'une façon sûre, à un emplacement de coupe, un tronçon (8c) du cordon détonant (8) non encore atteint par la détonation, de sorte que ce cordon ne peut plus être atteint par la détonation, la longueur de la partie de cordon détonant entre cet emplacement défini (3d) de détection de la détonation et cet emplacement de coupe étant mesuré de façon que la détonation ne puisse atteindre cet emplacement de coupe que lorsque l'élément mécanique mobile de coupe (11) a séparé le tronçon (8c) du cordon détonant (8).

2. Dispositif pour la mise en oeuvre du procédé selon la revendication 1, avec un bloc (3) en un matériau très résistant à la déchirure, qui comporte deux perçages (6, 7) disposés à une distance de sécurité de détonation (A) l'un de l'autre et à travers lesquels un cordon détonant (8) est amené dans une boucle (8b), tandis que les perçages (6, 7) sont reliés à l'intérieur du bloc (3), au moyen d'un alésage de liaison (9),
dispositif caractérisé en ce que dans cet alésage de liaison (9) est installé, en pouvant se déplacer, un percuteur (11) jouant le rôle d'élément séparateur, tandis que la longueur de la boucle, à partir du premier perçage (6) jusqu'au second perçage (7), est telle que le percuteur (11), lorsqu'il est déplacé en direction du second perçage (7) par une détonation sur le cordon détonant (8) dans le premier perçage, traverse et coupe dans ce second perçage (7) le cordon détonant (8) n'ayant pas encore détoné, avant que la détonation arrive dans ce second perçage.

3. Dispositif selon la revendication 2, caractérisé en ce que le bloc (3) et le percuteur (11) sont en acier.

4. Dispositif selon la revendication 2, caractérisé en ce qu'au moins l'acier du percuteur (11) est trempé.

5. Dispositif selon l'une des revendications 3 ou 4, caractérisé en ce que le percuteur (11) est muni d'une arête de coupe (lla).à son côté de séparation.

6. Utilisation d'un dispositif selon l'une des revendications 2 à 5, caractérisée en ce que la boucle (8b) est guidée sur une poulie de changement de direction (14) et la longueur de la boucle, à partir du premier perçage (6) jusqu'au second perçage (7), est telle que le percuteur (11) a déjà fermé le second perçage (7) contenant le tronçon (8c) non détoné du cordon détonant (8) après la coupure de ce cordon détonant (8), lorsque la détonation arrive à ce second perçage.

7. Utilisation d'un dispositif selon la revendication 6, caractérisée en ce que le cordon détonant (8), venant d'une machine de fabrication, arrive tout d'abord à un perçage (6) disposé à distance de sécurité (A) du perçage (7), et sur lequel, en cas de détonation celle-ci arriverait, et en ce que le cordon détonant (8), parcourant intact le second perçage (7) en se déplaçant sans détonation, arrive à un tambour de réserve ou a un traitement ultérieur après avoir quitté ce second perçage (7).
